# EUROPÄISCHE PATENTSCHRIFT

(11) **EP 1 555 360 B1**
(45) Veröffentlichungstag und Bekanntmachung des Hinweises auf die Patenterteilung: **17.12.2008**
(21) Anmeldenummer: 05000573.5
(22) Anmeldetag: 13.01.2005
(51) Int. Cl.: E04F 19/06

(54) **Profilschienensystem zur Überbrückung von Bodenbelagsübergängen**
Profile system for bridging the transition between two floor coverings
Système de profilés pour couvrir la transition entre deux revêtements de sol

(30) Priorität: 16.01.2004 DE 202004000706 U
(43) Veröffentlichungstag der Anmeldung: 20.07.2005
(73) Patentinhaber: Herm. Friedr. Künne GmbH & Co., 58513 Lüdenscheid (DE)
(72) Erfinder: Sondermann, Frank, 57489 Drolshagen (DE)
(74) Vertreter: Witzany, Manfred

(56) Entgegenhaltungen:
- EP-A- 1 223 268
- DE-U1- 20 015 244
- DE-U1- 20 214 831

## Beschreibung

Die Erfindung betrifft ein Profilschienensystem gemäß dem Oberbegriff des Patentanspruchs 1.

Aus der EP 1 223 268 A1 ist ein gattungsgemäßes Profilschienensystem zur Überbrückung von Bodenbelagsübergängen bekannt, das von einem Basisprofil und einem Deckprofil gebildet ist. Das Basisprofil weist einen horizontalen Befestigungsschenkel und zwei vertikale Schenkel auf, die innenseitig teilzylinderförmig geformt sind und eine Außenschale eines Drehgelenks bilden. Zwischen diesen beiden vertikalen Schenkeln ist ein Drehkörper gehalten, der eine Innenschale des Drehgelenks bildet und relativ zum Basisprofil verschwenkbar ist. In diesen Drehkörper greift ein Steg des Deckprofils ein, welches im Drehkörper mittels Treibschrauben gehalten ist. Eine Höhenverstellung des Deckprofils ist bei dieser Fußbodenleiste nicht vorgesehen und auch technisch nicht realisierbar.

Aus der DE 200 15 244 U1 ist ein weiteres Profilschienensystem für Bodenbeläge bekannt. Dieses besteht aus einem Basisprofil mit zwei nach oben gerichteten Stegen, die innenseitig mit einer Sägezahnprofilierung versehen sind. Außerdem weist das Profilschienensystem ein Deckprofil auf, dessen nach unten gerichteter Steg eine in etwa zylindrische Erweiterung aufweist. In diesem erweiterten Bereich ist der Steg außenseitig mit einer korrespondierenden Sägezahnprofilierung versehen. Dieses Profilschienensystem erlaubt eine Höhenverstellung und Verschwenkung des Deckprofils relativ zum Basisprofil. Allerdings werden beide Bewegungsarten durch die gleiche Sägezahnprofilierung ermöglicht, so daß das Deckprofil beim Eindrücken in das Basisprofil nur eine mäßige Führungswirkung erfährt. Dies erschwert die Montage des Deckprofils.

Dokument DE 20214831 (U) ist die nächste Stand der Technik, weil es ein Profilschienensystem gemäß der einleitendes Teil des Anspruchs 1 beschreibt.

Der Erfindung liegt die Aufgabe zugrunde, ein Profilschienensystem der eingangs genannten Art zu schaffen, das sich durch eine universellere Einsetzbarkeit und Montageerleichterung auszeichnet.

Diese Aufgabe wird erfindungsgemäß mit den Merkmalen des Patentanspruchs 1 gelöst.

Das Profilschienensystem gemäß Anspruch 1 dient zum Überbrücken von Bodenbelagsübergängen, insbesondere mit unterschiedlichen Höhen. Es weist hierzu ein Basisprofil auf, welches in eine Fuge zwischen den aneinander grenzenden Bodenbelägen eingesetzt und darin befestigt wird. Das Basisprofil kann beispielsweise in der Fuge durch Kleben oder Schrauben festgelegt werden. Das Basisprofil weist mindestens einen vertikalen Schenkel auf, an dem eine Schale eines Drehgelenks vorgesehen ist. An diesem Drehgelenk ist ein Deckprofil abgestützt, welches vorzugsweise mit Abdeckflügeln auf den beiden Bodenbelägen aufliegt und die Fuge zwischen den Bodenbelägen überdeckt. Die Außenschale des Drehgelenks wird von zwei nach unten gerichteten Stegen des Deckprofils gebildet, welche teilzylindrische Innenkonturen aufweisen. Zur Erzielung einer Höhenverstellbarkeit des Profilschienensystems sind mindestens zwei dieser teilzylindrischen Innenkonturen an den Stegen übereinander vorgesehen. Damit kann das Deckprofil stufig in erheblichem Maße verstellt werden, um eine Anpassung an unterschiedliche Bodenbelagsdicken zu erzielen. Die teilzylindrischen Innenkonturen der Stege sind passend zur Innenschale des Drehgelenks ausgebildet, so daß sich eine gute Verschwenkbarkeit des Deckprofils gegenüber dem Basisprofil ergibt. Beim Verschwenken des Deckprofils bleibt das Drehgelenk innerhalb der teilzylindrischen Innenkontur der Stege, in die das Drehgelenk eingeklickt oder axial eingeschoben wurde. Dadurch ergibt sich eine leichte Verschwenkbarkeit des Deckprofils relativ zum Drehgelenk, die insbesondere unabhängig von der Höhenverstellbarkeit ist. Damit ist das Deckprofil bei allen Bewegungen sauber geführt und läßt sich somit sehr leicht montieren.

Um zu verhindern, daß die Stege im Bereich der unteren, teilzylindrischen Innenkonturen die Verschwenkbarkeit des Deckprofils beeinträchtigen, ist es gemäß Anspruch 2 günstig, wenn die unteren Innenkonturen der Stege die Innenschale des Drehgelenks um höchstens je 60° von beiden Seiten umgreifen. Vorzugsweise umgreifen diese Innenkonturen die Innenschale um höchstens 45°. Damit ist auch bei geringer Bodenbelagsdicke eine ausreichende Verschwenkbarkeit des Deckprofils sichergestellt.

Zur weiteren Verbesserung der Höhenverstellbarkeit des Deckprofils ist es gemäß Anspruch 3 günstig, wenn die Innenschale des Drehgelenks höhenverstellbar am vertikalen Steg des Basisprofils abgestützt ist. Die Innenschale des Drehgelenks bildet dabei ein separates Teil, das sowohl gegenüber dem Basisprofil als auch gegenüber dem Deckprofil verstellbar ist. Durch diese zusätzliche Verstellung ergibt sich ein vergrößerter Höhenverstellbereich, der sich zur stufigen Verstellbarkeit des Deckprofils gegenüber der Innenschale des Drehgelenks addiert. Zusätzlich kann diese Höhenverstellbarkeit stufenlos oder zumindest sehr feinstufig ausgebildet werden, so daß sich eine besonders exakte Anpassung des Deckprofils an die jeweiligen Bodenbelagsdicken ergibt.

Eine einfache Realisierung der Höhenverstellbarkeit der Innenschale des Drehgelenks ergibt sich gemäß Anspruch 4 durch eine vertikale Nut im Drehgelenk. In diese vertikale Nut greift der vertikale Steg des Basisprofils ein, so daß die Innenschale des Drehgelenks in vertikaler Richtung verschiebbar geführt ist. Diese höhenverstellbare Halterung der Innenschale des Drehgelenks stört die Verschwenkbarkeit des Deckprofils in keiner Weise, wobei sich ein besonders kompakter Aufbau des Profilschienensystems ergibt.

Zur einfachen Arretierung der Innenschale des Drehgelenks ist es gemäß Anspruch 5 günstig, wenn die Nutwandungen und der vertikale Steg des Basisprofils zueinander passende Zahnprofilierungen aufweisen. Diese Zahnprofilierungen können symmetrisch ausgebildet sein, um gleiche Haltekräfte nach oben und unten zu erzielen. Alternativ können die Zahnprofilierungen auch sägezahnförmig ausgebildet sein, um eine erhöhte Haltekraft des Deckprofils bei entsprechend verringerter Eindrückkraft zu erzielen.

Schließlich ist es gemäß Anspruch 6 vorteilhaft, die Innenkonturen der Stege und die Außenkonturen der Innenschale des Drehgelenks mit zueinander passenden Zahnprofilierungen zu versehen. Auf diese Weise wird erreicht, daß das Deckprofil zwar gegenüber dem Basisprofil verdrehbar ist, das Deckprofil verbleibt jedoch nach der Montage sicher in der jeweiligen Schwenklage, so daß das Deckprofil besonders leicht zu montieren ist. Außerdem werden ungewollte Verschwenkungen des Deckprofils bei Schwingungen der Bodenbeläge auf diese Weise zuverlässig verhindert.

Der Erfindungsgegenstand wird beispielhaft anhand der Zeichnung erläutert, ohne den Schutzumfang zu beschränken.

Es zeigt:
- Figur 1: eine perspektivische Darstellung eines Profilschienensystems in einer Stellung für geringe Bodenbelagsdicken,
- Figur 2: das Profilschienensystem gemäß Figur 1 für mittlere Bodenbelagsdicken,
- Figur 3: das Profilschienensystem gemäß Figur 2 für große Bodenbelagsdicken,
- Figur 4: das Profilschienensystem gemäß Figur 3 in verschwenkter Lage des Deckprofils und
- Figur 5: das Profilschienensystem gemäß Figur 1 in verschwenkter Lage des Deckprofils.

Ein Profilschienensystem 1 gemäß Figur 1 besteht aus einem Basisprofil 2 und einem Deckprofil 3. Das Basisprofil 2 besitzt einen horizontalen Schenkel 4, der in einer Fuge, beispielsweise durch Kleben oder Schrauben, festgelegt ist. Zu diesem Zweck besitzt der horizontale Schenkel 4 unterseitig eine Profilierung 5, die eine verbesserte Haftung des eingesetzten Klebstoffs bewirkt. Zusätzlich sind im horizontalen Schenkel 4 nicht dargestellte Bohrungen vorgesehen, die von entsprechenden Halteschrauben durchsetzt werden können.

Das Basisprofil 2 weist außerdem einen vertikalen Schenkel 6 auf, der beidseitig mit einer Zahnprofilierung 7 versehen ist. Dieser vertikale Schenkel 6 greift in eine Nut 8 eines Teils 9 ein, welches die Innenschale 9 eines Drehgelenks 10 bildet. Diese Nut 8 ist gleichfalls mit einer passenden Zahnprofilierung 7 versehen, so daß die Innenschale 9 des Drehgelenks 10 vertikal gegenüber dem Basisprofil 2 verschiebbar gehalten ist. Die Zahnprofilierung 7 sorgt dabei für einen festen Halt der Innenschale 9 des Drehgelenks 10 am Basisprofil 2.

An der Innenschale 9 des Drehgelenks 10 ist das Deckprofil 3 mittels zweier vertikal nach unten gerichteter Stege 11 abgestützt. Diese vertikalen Stege 11 besitzen zwei übereinander gesetzte teilzylindrische Innenkonturen 12, die an die Außenkontur 13 der Innenschale 9 des Drehgelenks 10 angepaßt sind. Auf diese Weise ergibt sich eine Verschwenkbarkeit und Höhenverstellbarkeit des Deckprofils 3 gegenüber dem Basisprofil 2. Das Deckprofil 3 weist zwei Abdeckflügel 14 auf, die mit Lippen 15 an den angrenzenden Bodenbelägen aufliegen. Damit deckt das Deckprofil 3 die zwischen den Bodenbelägen vorgesehene Fuge vollständig ab.

Figur 2 zeigt das Profilschienensystem gemäß Figur 1, wobei gleiche Bezugszeichen gleiche Teile benennen. Im Unterschied zur Ausbildung gemäß Figur 1 ist das Deckprofil 3 gegenüber der Innenschale 9 des Drehgelenks 10 nach oben verschoben, so daß die Innenschale 9 des Drehgelenks 10 von der unteren teilzylindrischen Innenkontur 12 der vertikalen Stege 11 erfaßt wird. Auf diese Weise ergibt sich ein gegenüber der Stellung gemäß Figur 1 erheblich größerer vertikaler Abstand des Deckprofils 3 vom Basisprofil 2, um Bodenbeläge mittlerer Dicke sicher abdekken zu können.

Bei der Stellung gemäß Figur 3 ist zusätzlich die Innenschale 9 des Drehgelenks 10 vertikal nach oben verschoben, um den vertikalen Abstand des Deckprofils 3 vom Basisprofil 2 zu vergrößern. Auf diese Weise können auch relativ dicke Bodenbeläge abgedeckt werden, ohne das Profilschienensystem 1 wechseln zu müssen. Da die Innenschale 9 des Drehgelenks 10 gegenüber dem Basisprofil 2 nahezu stufenlos verstellbar ist, können praktisch beliebige Bodenbelagsdicken auf diese Weise abgedeckt werden. Selbstverständlich ist auch daran gedacht, die Verschiebbarkeit der Innenschale 9 des Drehgelenks 10 in der Stellung des Deckprofils gemäß Figur 1 zu nutzen. Durch diese Kombinationen können alle in der Praxis vorkommenden Bodenbelagsdicken zuverlässig abgedeckt werden.

Figur 4 zeigt das Profilschienensystem 1 gemäß Figur 3 in einer verschwenkten Lage des Deckprofils 3. Dabei wird das von den Stegen 6 und der Innenschale 9 gebildete Drehgelenk 10 dazu genutzt, das Deckprofil 3 zu verschwenken, um unterschiedliche Bodenbelagsdicken sicher ausgleichen zu können.

Schließlich zeigt Figur 5 das Profilschienensystem 1 gemäß Figur 1 in verschwenkter Lage. Aus dieser Darstellung ist insbesondere zu erkennen, daß die Stege 6 im Bereich der unteren teilzylindrischen Innenkontur 12 nicht zu lang ausgebildet sein sollten, da anderenfalls die Verschwenkbarkeit des Deckprofils 3 beim Einsatz für dünne Bodenbeläge nicht mehr gewährleistet wäre.

Alternativ zum dargestellten Ausführungsbeispiel können die Abdeckflügel 14 auch unterschiedlich lang ausgebildet sein, um den Höhenausgleich zwischen den Bodenbelägen weiter zu vergrößern.

### Bezugszeichenliste

- 1: Profilschienensystem
- 2: Basisprofil
- 3: Deckprofil
- 4: horizontaler Steg
- 5: Profilierung
- 6: vertikaler Steg
- 7: Zahnprofilierung
- 8: Nut
- 9: Innenschale
- 10: Drehgelenk
- 11: vertikaler Steg
- 12: teilzylindrische Innenkontur
- 13: Außenkontur
- 14: Abdeckflügel
- 15: Lippe

## Patentansprüche

1. Profilschienensystem zur Überbrückung von Bodenbelagsübergängen, -abschlüssen und/oder Treppenkanten, wobei das Profilschienensystem (1) ein Basisprofil (2) aufweist, welches mindestens einen vertikalen Schenkel (6) besitzt, an dem eine Schale (9) eines Drehgelenks (10) vorgesehen ist, welches ein Deckprofil (3) verschwenkbar abstützt, wobei am Deckprofil (3) zwei nach unten gerichtete Stege (11) vorgesehen sind, welche zur Bildung einer Außenschale des Drehgelenks (10) teilzylindrische Innenkonturen (12) aufweisen, die passend zur Innenschale (9) des Drehgelenks (10) ausgebildet sind, **dadurch gekennzeichnet, daß** zur Erzielung einer stufigen Verstellbarkeit des Deckprofils (3) mindestens zwei der teilzylindrischen Innenkonturen (12) übereinander liegend vorgesehen sind, wobei das Drehgelenk (10) wahlweise in jeweils eine der teilzylindrischen Innenkonturen (12) einklickbar und/oder axial einschiebbar und innerhalb der teilzylindrischen Innenkontur (12) verschwenkbar ist.

2. Profilschienensystem nach Anspruch 1, **dadurch gekennzeichnet, daß** zumindest die unteren teilzylindrischen Innenkonturen der Stege (11) die Innenschale (9) des Drehgelenks (10) um höchstens je 60° von beiden Seiten umgreifen.

3. Profilschienensystem nach Anspruch 1 oder 2, **dadurch gekennzeichnet, daß** die Innenschale (9) des Drehgelenks (10) höhenverstellbar am vertikalen Steg (6) des Basisprofils (2) abgestützt ist.

4. Profilschienensystem nach Anspruch 3, **dadurch gekennzeichnet, daß** die Innenschale (9) des Drehgelenks (10) eine vertikale Nut (8) aufweist, in die der vertikale Steg (6) des Basisprofils (2) eingreift.

5. Profilschienensystem nach Anspruch 4, **dadurch gekennzeichnet, daß** in den Wandungen der vertikalen Nut (8) der Innenschale (9) des Drehgelenks (10) und am vertikalen Steg (6) des Basisprofils (2) zueinander passende Zahnprofilierungen (7) vorgesehen sind.

6. Profilschienensystem nach mindestens einem der Ansprüche 1 bis 5, **dadurch gekennzeichnet, daß** die Innenkonturen (12) der Stege (11) und die Außenkontur der Innenschale (9) des Drehgelenks (10) zueinander passende Zahnprofilierungen aufweisen.

## Claims

1. Profiled rail system for bridging floorcovering transitions, ends and/or staircase edges, the profiled rail system (1) having a base profile (2) which has at least one vertical leg (6), on which a shell (9) of a rotary joint (10) is provided, which supports a covering profile (3) such that it can be pivoted, two webs (11) oriented downward being provided on the covering profile (3) and, in order to form an outer shell of the rotary joint (10), having partly cylindrical inner contours (12) and which are formed so as to match the inner shell (9) of the rotary joint (10), **characterized in that**, in order to achieve a step by step adjustability of the covering profile (3), at least two of the partly cylindrical inner contours (12) are provided so as to lie one above another, the rotary joint (10) being clicked as desired into respectively one of the partly cylindrical inner contours (12) and/or can be pushed in axially and can be pivoted within the partly cylindrical inner contour (12).

2. Profiled rail system according to Claim 1, **characterized in that** the at least lower partly cylindrical inner contours of the the webs (11) engage around the inner shell (9) of the rotary joint (10) by at most 60° in each case from both sides.

3. Profiled rail system according to Claim 1 or 2, **characterized in that** the inner shell (9) of the rotary joint (10) is supported on the vertical web (6) of the base profile (2) such that it can be adjusted vertically.

4. Profiled rail system according to Claim 3, **characterized in that** the inner shell (9) of the rotary joint (10) has a vertical groove (8) in which the vertical web (6) of the base profile (2) engages.

5. Profiled rail system according to Claim 4, **characterized in that** toothed profiling systems which match one other being provided in the walls of the vertical groove (8) of the inner shell (9) of the rotary joint (10) and on the vertical web (6) of the base profile (2).

6. Profiled rail system according to at least one of Claims 1 to 5, **characterized in that** the inner contours (12) of the webs (11) and the outer contour of the inner shell (9) of the rotary joint (10) having toothed profiling systems which match one another.

## Revendications

1. Système de rails profilés pour couvrir des transitions ou terminaisons entre des revêtements de sol et/ou des arêtes de marches d'escalier, dans lequel le système de rails profilés (1) présente un profilé de base (2) qui possède au moins une branche verticale (6) sur laquelle est prévue une coque (9) d'une articulation pivotante (10), qui supporte un profilé de recouvrement (3) de manière pivotante, deux nervures (11) s'étendant vers le bas étant prévues, lesquelles présentent des contours internes (12) cylindriques partiels pour former une coque externe de l'articulation pivotante (10), et sont réalisées de manière à s'adapter à la coque interne (9) de l'articulation pivotante (10), **caractérisé en ce que** pour obtenir une capacité de réglage par incréments du profilé de recouvrement (3), au moins deux des contours internes (12) cylindriques partiels sont prévus l'un au-dessus de l'autre, l'articulation pivotante (10) pouvant être enclipsée et/ou pouvant être enfoncée axialement de manière sélective dans l'un respectif des contours internes (12) cylindriques partiels et pouvant pivoter à l'intérieur du contour interne (12) cylindrique partiel.

2. Système de rails profilés selon la revendication 1, **caractérisé en ce qu'**au moins les contours internes cylindriques partiels inférieurs des nervures (11) viennent en prise autour de la coque interne (9) de l'articulation pivotante (10) sur au plus 60° depuis les deux côtés.

3. Système de rails profilés selon la revendication 1 ou 2, **caractérisé en ce que** la coque interne (9) de l'articulation pivotante (10) est supportée de manière réglable en hauteur sur la nervure verticale (6) du profilé de base (2).

4. Système de rails profilés selon la revendication 3, **caractérisé en ce que** la coque interne (9) de l'articulation pivotante (10) présente une rainure verticale (8) dans laquelle vient en prise la branche verticale (6) du profilé de base (2).

5. Système de rails profilés selon la revendication 4, **caractérisé en ce que** dans les parois de la rainure verticale (8) de la coque interne (9) de l'articulation pivotante (10) et sur la branche verticale (6) du profilé de base (2) sont prévus des profilages en forme de dents (7) adaptés les uns aux autres.

6. Système de rails profilés selon au moins l'une quelconque des revendications 1 à 5, **caractérisé en ce que** les contours internes (12) des nervures (11) et le contour externe de la coque interne (9) de l'articulation pivotante (10) présentent des profilages en forme de dents adaptés les uns aux autres.
